# EUROPÄISCHE PATENTSCHRIFT

(11) **EP 1 234 775 B1**
(45) Veröffentlichungstag und Bekanntmachung des Hinweises auf die Patenterteilung: **14.06.2006**
(21) Anmeldenummer: 02000424.8
(22) Anmeldetag: 08.01.2002
(51) Int. Cl.: B65D 5/50

(54) **Verpackungskarton für ein im wesentlichen flächenförmiges Verpackungsgut**
Carton for a substantially flat article
Carton d'emballage pour article de forme essentiellement plane

(30) Priorität: 21.02.2001 DE 20103055 U
(43) Veröffentlichungstag der Anmeldung: 28.08.2002
(73) Patentinhaber: Brakemann Verpackungen GmbH & Co.KG, 32257 Bünde (DE)
(72) Erfinder: Brakemann, Jörg, 32257 Bünde (DE)
(74) Vertreter: Specht, Peter

(56) Entgegenhaltungen:
- EP-A- 0 737 623
- DE-U- 9 409 136
- US-A- 2 873 024
- US-A- 3 403 778
- US-A- 3 896 932
- US-A- 4 162 729

## Beschreibung

Die vorliegende Erfindung betrifft einen Verpackungskarton für ein im wesentlichen flächenförmiges Verpackungsgut gemäß dem Oberbegriff des Anspruchs 1.

Der Transport von Verpackungsgütern, die eine konkave Ausbuchtung aufweisen, wie dies bei Motorhauben für PKWs der Fall ist, gestaltet sich bislang problematisch. Durch die konkave Ausbildung, die bei der besagten Motorhaube durch die Anpassung an die Form der Windschutzscheibe des PKWs gegeben ist, sind beidseitig, die Ausbuchtung begrenzende Spitzen vorhanden, die besonders schlaganfällig sind und insoweit beim Transport besonders geschützt werden müssen. Die Motorhauben werden dabei als Reparaturteile einzeln verpackt und vielfach über längere Strecken transportiert, so daß hier naturgemäß die Gefahr einer Beschädigung beim Umschlag des verpackten Gutes sehr groß ist, zumal erfahrungsgemäß in der Eile nicht immer mit der gebotenen Sorgfalt, d. h. sanften Behandlung des Transportgutes umgegangen wird.

Bislang wurde versucht, das Verpackungsgut vor Beschädigungen dadurch zu schützen, daß in den Verpackungskarton Füllmaterial in Form einer Styroporschüttung, beispielsweise als Kugeln oder Plättchen, eingebracht wurde. Abgesehen von der Problematik bei der stofflichen Trennung bei Nichtgebrauch des Verpackungskartons, ist die Schutzwirkung der Schüttung gerade für den gedachten Einsatzfall äußerst unbefriedigend, da das Verpackungsgut durch die Schüttung tatsächlich nicht fest gehalten, d. h. in jeder Lage fixiert wird. Die Anzahl der beim Transport beschädigten Verpackungsgüter, sprich Motorhauben, ist daher relativ hoch und aus naheliegenden Gründen mit erheblichen Kosten verbunden. Hinzu kommt, daß diese Motorhauben für Reparaturzwecke objektbezogen versandt werden, so daß sich durch ein beschädigtes Teil die Reparaturzeiten erheblich verlängern.

Aus der US-A 2 873 024, der US-A 3 778, der US-A 4 162 729 sowie der DE-U 94 09 136 sind jeweils ein Verpackungskarton bekannt, die der Aufnahme eines im wesentlichen flächenförmigen Verpackungsgutes dienen. Hinweise, wie ein Verpackungsgut mit einer konkaven Ausbuchtung zu verpacken wäre, insbesondere, wie die die konkave Ausbuchtung begrenzenden seitlichen Spitzen zu schützen sind, sind allerdings daraus nicht entnehmbar.

In der EP 0 737 623 A1 ist ebenfalls ein Verpackungskarton gezeigt und beschrieben, bei dem jedoch das zu verpackende Gut mittels durch den einteiligen Verpackungskarton bzw. unter diesem hindurch geführte Bänder gesichert ist.

Der vorliegenden Erfindung liegt daher die Aufgabe zugrunde, einen Verpackungskarton mit einem einliegenden Verpackungsgut so auszubilden, daß er einfach und kostengünstig herstell- und problemlos entsorgbar ist und daß das darin transportierte Verpackungsgut sicher vor Beschädigungen geschützt wird.

Diese Aufgabe wird durch einen Verpackungskarton gelöst, der die Merkmale des Anspruchs 1 aufweist.

Durch diese konstruktive Ausgestaltung eines Verpackungskartons wird das einliegende Verpackungsgut so gehalten und gesichert, daß praktisch keine Beschädigung, auch bei unsachgemäßem, d. h. rauhem Umgang beim Transport mit der Verpackung insgesamt möglich ist. Dies betrifft insbesondere die besonders beschädigungsanfälligen, die konkave Ausbuchtung seitlich begrenzenden Spitzen, da diese praktisch frei liegen und somit nicht mehr mit dem Boden des Verpackungskartons in Berührung kommen. Vielmehr stützt sich das Verpackungsgut ausschließlich mit seiner konkaven Seite auf dem Stützteil ab.

Durch die teleskopartig ineinander steckbaren Schuber kann der Verpackungskarton für unterschiedlich lange Verpackungsgüter eingesetzt werden.

Nach einer vorteilhaften Weiterbildung der Erfindung sind Eckenschützer vorgesehen, die in den beiden Ecken des ersten Schubers, dem Stützteil jeweils benachbart, angeordnet sind und in denen die besagten Spitzen des Verpackungsgutes einliegen, so daß auch eine seitliche Ausfütterung zu den jeweils benachbarten Seiten des ersten Schubers gegeben ist, wobei die Eckenschützer etwa schuhartig ausgebildet sind.

Zur seitlichen Lagestabilisierung des Verpackungsgutes können Ausgleichsstücke vorgesehen sein, die jeweils aus gefalteten Ritzpolstern bestehen, die auf den Ekkenschützern aufliegen und eine Fixierung des Verpackungsgutes dann bewirken, wenn dies von seinem Breitenabmaß her kleiner ist als das lichte Breitenabmaß des Schubers.

Weiter ist vorgesehen, daß der zweite Schuber, in dem die der konkaven Ausbuchtung gegenüber liegende Seite des Verpackungsgutes einliegt, bodenseitig mit einem Polsterstück versehen ist, das im Querschnitt im wesentlichen dreieckig ausgebildet ist und sich im über die gesamte Breite oder nahezu über die gesamte Breite des zweiten Schubers erstreckt. Dabei stützt sich dieses Polsterstück mit seinen Katheten an den zugeordneten Seiten des Schubers ab, d. h. an einer Breitseite und einer Schmalseite. Die Dicke des Polsterstück entspricht etwa der Querschnittstiefe des Schubers.

Nach einem weiteren Gedanken der Erfindung ist vorgesehen, daß das Stützteil aus einem Ausschnitt der Breitseite des ersten Schubers gebildet wird, wodurch zum einen das notwendige Material über das Stützteil ohne zusätzliche Beschaffungskosten zur Verfügung steht und zum anderen eine von außen mögliche Ansicht des innen liegenden Verpackungsgutes, vorzugsweise die Unterseite einer Motorhaube, möglich ist.

In diesem Sinn ist auch das in den zweiten Schuber eingesetzte Polsterstück herstellbar, wobei dieses Material zweckmäßigerweise aus einem Ausschnitt des zweiten Schubers erstellt wird. Um die Länge des Polsterstückes, wie beschrieben entsprechend der lichten Breite des zweiten Schubers zu erhalten, kann das Polsterstück aus mehreren einzelnen Teilen zusammengesetzt sein, beispielsweise durch Verkleben.

Idealerweise sind auch die Ritzpolster und Eckenschützer aus Ausschnitteilen hergestellt.

Weitere vorteilhafte Ausbildungen der Erfindung sind in den Unteransprüchen gekennzeichnet.

Ein Ausführungsbeispiel wird nachfolgend anhand der beigefügten Zeichnungen beschrieben.

Es zeigen:
- Figur 1: einen erfindungsgemäßen Verpackungskarton in einer Explosivdarstellung,
- Figur 2: den mit einem Verpackungsgut bestückten Verpackungskarton in einer Vorderansicht,
- Figur 3: eine Einzelheit des Verpackungskartons in einer perspektivischen Ansicht,
- Figur 4: eine weitere Einzelheit des Verpackungskartons in einer perspektivischen Ansicht,
- Figur 5: einen Längsschnitt durch den Verpackungskarton gemäß der Linie V-V in Figur 2.

In den Figuren 1 und 2 ist ein Verpackungskarton für ein im wesentlichen flächenförmiges Verpackungsgut 5 in Form einer Motorhaube dargestellt, die eine konkave Ausbuchtung 6 aufweist.

Der Verpackungskarton besteht in seinem Grundaufbau aus einem ersten Schuber 1 und einem zweiten Schuber 2, die teleskopartig ineinander steckbar sind und auf einer gemeinsamen Breitseite jeweils mit einer Ausnehmung 3, 4 versehen sind.

In den ersten Schuber 1 ist ein Stützteil 7 eingesetzt und sich dort, etwa mittig angeordnet, am Boden abstützt. Wie insbesondere die Figur 3 sehr deutlich wiedergibt, besteht das Stützteil 7 aus einer Rückseite 11 und einer Vorderseite 12, die abständig und parallel zueinander verlaufen, wobei der Abstand durch Abstandshalter 13 definiert ist.

Das Stützteil 7 ist aus dem Ausschnitt 3 des ersten Schubers 1 gebildet, wobei die Abstandshalter 13 einstückig mit der Vorderseite 12 verbunden sind und vorzugsweise formschlüssig an der Rückseite 11 befestigt sind.

Der äußere Abstand zwischen der Rückseite 11 und der Vorderseite 12 entspricht in etwa der lichten Querschnittstiefe des ersten Schubers 1, die auch im wesentlichen der zugeordneten Bauhöhe des Verpackungsgutes 5 entspricht.

Die Höhe des Stützteiles 7 sowie die Länge der Vorderseite 12 bzw. der Abstand der Abstandshalter 13 zueinander sind so bemessen, daß das Verpackungsgut 5 mit seiner konkaven Ausbuchtung 6 an der Oberkante der Abstandshalter 13 aufliegt, d. h., das Verpackungsgut 5 wird an zwei Stellen durch das Stützteil 7 unterstützt.

Hierdurch liegen die den Ausschnitt 6 begrenzenden Spitzen des Verpackungsgutes 5 zum Boden des Schubers 1 hin frei.

Für einen zusätzlichen Schutz dieser Spitzen ist jeweils ein Eckenschützer 8 vorgesehen, der schuhartig ausgebildet ist und die Spitzen so umgreift, daß sie gegenüber den Seiten des Schubers 1 abgedeckt ist. Jeder Eckenschützer 8 kann ebenfalls aus Teilen des Ausschnitts 3 bestehen, wobei er einstückig entsprechend gefaltet ist, wie dies in der Figur 4 gezeigt ist.

Um eine unterschiedliche Breite des Verpackungsgutes 5 und dem entsprechenden lichten Abmaß des ersten Schubers 1 auszugleichen, ist vor dem Einstecken des zweiten Schubers 2 in den ersten Schuber 1 an jeder Seite ein Ritzpolster 9 eingeschoben, das nach unten hin auf dem entsprechenden Eckenschützer 8 aufliegt und so eine seitliche Fixierung für das Verpackungsgut 5 bildet.

In dem zweiten Schuber 2 ist bodenseitig ein Polsterstück 10 angeordnet, dessen Querschnittskonfiguration insbesondere in der Figur 5 sehr deutlich zu erkennen ist. Dieses Polsterstück 10 ist aus Ausschnitteilen des Ausschnitts 4 hergestellt und im Querschnitt zu einem Dreieck gefaltet, an das sich eine Lasche 14 anschließt, die an der dem Zuschnitt 4 zugeordneten Innenwandung des Schubers 2 anliegt, während eine der beiden Katheten des Dreiecks an der gegenüber liegenden Rückseite des Schubers 2 anliegt. Das Verpackungsgut 5 stützt sich an der Hypotenuse des Dreiecks sowie an der Lasche 14 ab und ist in diesem Bereich sicher gehalten.

## Patentansprüche

1. Verpackungskarton mit einem einliegenden, im wesentlichen flächenförmigen Verpackungsgut (5) mit einer konkaven Ausbuchtung (6), insbesondere einer Motorhaube eines PKWs, **dadurch gekennzeichnet, dass** der Verpackungskarton aus einem ersten (1) und einem zweiten Schuber (2) besteht, die teleskopartig ineinander gesteckt sind, und auf dem Boden des ersten Schubers (1) ein Stützteil (7) angeordnet ist, auf dem das Verpackungsgut (5) mit seiner konkaven Seite (6) an mindestens zwei Stellen aufliegt, und wobei die Querschnittstiefe der beiden Schuber (1, 2) etwa der zugeordneten Bauhöhe des Verpackungsgutes (5) entspricht.

2. Verpackungskarton nach Anspruch 1, **dadurch gekennzeichnet, daß** in den dem Stützteil (7) benachbarten Ecken des ersten Schubers (1) jeweils ein Eckenschützer (8) vorgesehen ist, in die die die konkave Ausbuchtung begrenzenden Spitzen des Verpackungsgutes (5) eingesteckt sind, wobei die Eckenschützer (8) schuhartig ausgebildet sind.

3. Verpackungskarton nach Anspruch 1, **dadurch gekennzeichnet, daß** am Boden des zweiten Schubers (2) ein Polsterstück (10) angeordnet ist, an dem das Verpackungsgut (5) mit seiner der konkaven Ausbuchtung (6) gegenüber liegenden Seite anliegt.

4. Verpackungskarton nach einem der vorhergehenden Ansprüche, **dadurch gekennzeichnet, daß** in einer gemeinsamen Breitseite der Schuber (1, 2) Ausschnitte (3, 4) vorgesehen sind.

5. Verpackungskarton nach Anspruch 3, **dadurch gekennzeichnet, dass** das Polsterstück (10) im Querschnitt dreieckig ausgebildet ist, wobei sich an eine Kathete eine Lasche (14) anschließt, die parallel zur anderen Kathete verläuft, wobei die Hypotenuse durch die Lasche (14) und die gegenüberliegende Kathete angeschlossen ist.

6. Verpackungskarton nach Anspruch 5, **dadurch gekennzeichnet, daß** die Dicke des Polsterstücks (10) etwa der Querschnittstiefe des zweiten Schubers (2) entspricht.

7. Verpackungskarton nach Anspruch 1, **dadurch gekennzeichnet, daß** das Stützteil (7) aus einer Rückseite (11) und einer abständig dazu angeordneten Vorderseite (12) besteht, die durch Abstandshalter (13) miteinander verbunden sind.

8. Verpackungskarton nach Anspruch 7, **dadurch gekennzeichnet, daß** die Vorderseite (12) und die Abstandshalter (13) einstückig sind.

9. Verpackungskarton nach Anspruch 7 oder8, **dadurch gekennzeichnet, daß** das Verpackungsgut (5) auf den Abstandshaltern (13) aufliegt.

10. Verpackungskarton nach Anspruch 4 oder 8, **dadurch gekennzeichnet, daß** die Vorderseite (12) des Stützteiles (7) an der Innenseite der den Ausschnitt (3) aufweisenden Vorderseite des ersten Schubers (1) und die Rückseite (11) an der gegenüber liegenden Seite anliegen.

11. Verpackungskarton nach Anspruch 1 oder 2, **dadurch gekennzeichnet, daß** gefaltete Ritzpolster (9) vorgesehen sind, die zumindest an einer der Schmalseiten des ersten Schubers (1) zwischen dieser und dem Verpackungsgut (5) eingefügt ist.

12. Verpackungskarton nach Anspruch 11, **dadurch gekennzeichnet, daß** das Ritzpolster (9) auf den Eckenschützem (8) aufliegt.

## Claims

1. Packaging carton having an essentially flat article (5) with concave curvature (6), in particular a bonnet of a passenger vehicle, contained therein, **characterized in that** the packaging carton comprises a first slipcover (1) and a second slipcover (2) inserted telescopically one inside the other, and arranged on the base of the first slipcover (1) is a supporting part (7) on which the article (5) rests, by way of its concave side (6), at at least two locations, the cross-sectional depth of the two slipcovers (1,2) corresponding approximately to the associated overall height of the article (5).

2. Packaging carton according to Claim 1, **characterized in that** provided in those corners of the first slipcover (1) which are adjacent to the supporting part (7) is a respective corner protector (8), into which the tips of the article (5) which are adjacent to the concave curvature are fitted, the corner protectors (8) being of shoe-like design.

3. Packaging carton according to Claim 1, **characterized in that** arranged on the base of the second slipcover (2) is a padding piece (10) against which the article (5) butts by way of its side which is located opposite the concave curvature (6).

4. Packaging carton according to one of the preceding claims, **characterized in that** cutouts (3, 4) are provided in a common broad side of the slipcovers (1, 2).

5. Packaging carton according to Claim 3, **characterized in that** the padding piece (10) is of cross-sectionally triangular design, one cathetus being adjoined by a flap (14) which runs parallel to the other cathetus, the hypotenuse being connected by the flap (14) and the opposite cathetus.

6. Packaging carton according to Claim 5, **characterized in that** the thickness of the padding piece (10) corresponds approximately to the cross-sectional depth of the second slipcover (2).

7. Packaging carton according to Claim 1, **characterized in that** the supporting part (7) comprises a rear side (11) and a front side (12) which is spaced apart therefrom, the rear side and front side being connected to one another by spacers (13).

8. Packaging carton according to Claim 7, **characterized in that** the front side (12) and the spacers (13) are in one piece.

9. Packaging carton according to Claim 7 or 8, **characterized in that** the article (5) rests on the spacers (13).

10. Packaging carton according to Claim 4 or 8, **characterized in that** the front side (12) of the supporting part (7) butts against the inside of the front side of the first slipcover (1), this front side containing the cutout (3), and the rear side (11) butts against the opposite side.

11. Packaging carton according to Claim 1 or 2, **characterized in that** folded padding arrangements (9) are provided, these being introduced between the first slipcover (1) and the article (5) at least on one of the narrow sides of the first slipcover.

12. Packaging carton according to Claim 11, **characterized in that** the folded padding arrangement (9) rests on the corner protectors (8).

## Revendications

1. Carton d'emballage avec un produit à emballer (5) de forme sensiblement plate, situé à l'intérieur et qui présente un renfoncement concave (6), en particulier le capot moteur d'une voiture de tourisme, **caractérisé en ce que** le carton d'emballage est constitué d'un premier emboîtage (1) et d'un deuxième emboîtage (2) qui sont emboîtés l'un dans l'autre de manière télescopique, et sur le fond du premier emboîtage (1) est disposée une pièce d'appui (7) sur laquelle le produit à emballer (5) repose par sa face concave (6) sur au moins deux points, et la profondeur de la section transversale des deux emboîtages (1, 2) correspondant approximativement à la hauteur de construction associée du produit à emballer (5).

2. Carton d'emballage selon la revendication 1, **caractérisé en ce que** dans les angles du premier emboîtage (1), voisins de la pièce d'appui (7), est prévu un protège-angle (8) respectif, dans lesquels protège-angles sont enfoncées les pointes, délimitant le renfoncement concave, du produit à emballer (5), les protège-angles (8) étant réalisés à la manière de sabots.

3. Carton d'emballage selon la revendication 1, **caractérisé en ce que** sur le fond du deuxième emboîtage (2) est disposée une pièce de rembourrage (10) contre laquelle le produit à emballer (5) s'applique par sa face opposée au renfoncement concave (6).

4. Carton d'emballage selon l'une des revendications précédentes, **caractérisé en ce que** des découpes (3, 4) sont prévues dans un côté commun de la largeur des emboîtages (1, 2).

5. Carton d'emballage selon la revendication 3, **caractérisé en ce que** la pièce de rembourrage (10) présente une section transversale triangulaire, à un côté de l'angle droit se raccordant une patte (14) qui s'étend parallèlement à l'autre côté de l'angle droit, l'hypothénuse étant raccordée par la patte (14) et par le côté de l'angle droit opposé.

6. Carton d'emballage selon la revendication 5, **caractérisé en ce que** l'épaisseur de la pièce de rembourrage (10) correspond approximativement à la profondeur de la section transversale du deuxième emboîtage (2).

7. Carton d'emballage selon la revendication 1, **caractérisé en ce que** la pièce d'appui (7) est constituée d'une face arrière (11) et d'une face avant (12) disposée à distance de celle-ci, lesquelles sont reliées entre elles par des écarteurs (1 3).

8. Carton d'emballage selon la revendication 7, **caractérisé en ce que** la face avant (12) et les écarteurs (13) sont réalisés d'un seul tenant.

9. Carton d'emballage selon la revendication 7 ou 8, **caractérisé en ce que** le produit à emballer (5) repose sur les écarteurs (13).

10. Carton d'emballage selon la revendication 4 ou 8, **caractérisé en ce que** la face avant (12) de la pièce d'appui (7) s'applique contre la face intérieure de la face avant, présentant la découpe (3), du premier emboîtage (1), et la face arrière (11) s'applique contre la face opposée.

11. Carton d'emballage selon la revendication 1 ou 2, **caractérisé en ce qu'**il est prévu un rembourrage entaillé (9) plié qui est inséré au moins sur l'un des petits côtés du premier emboîtage (1), entre celui-ci et le produit à emballer (5).

12. Carton d'emballage selon la revendication 11, **caractérisé en ce que** le rembourrage entaillé (9) repose sur les protège-angles (8).
